# EUROPÄISCHE PATENTSCHRIFT

(11) **EP 3 315 047 B1**
(45) Veröffentlichungstag und Bekanntmachung des Hinweises auf die Patenterteilung: **31.07.2019**
(21) Anmeldenummer: 17195952.1
(22) Anmeldetag: 11.10.2017
(51) Int. Cl.: A47B 81/00

(54) **STEUERVORRICHTUNG ZUR BEWEGUNGSSTEUERUNG EINER ECKSCHRANKTÜR EINES ECKSCHRANKS**
GUIDE DEVICE FOR CONTROLLING THE MOVEMENT OF A DOOR OF A CORNER CUPBOARD
DISPOSITIF DE GUIDAGE PERMETTANT DE GUIDER LE MOUVEMENT D'UNE PORTE D'ARMOIRE D'ANGLE D'UNE ARMOIRE D'ANGLE

(30) Priorität: 28.10.2016 DE 202016006656 U
(43) Veröffentlichungstag der Anmeldung: 02.05.2018
(73) Patentinhaber: Hetal-Werke Franz Hettich GmbH & Co. KG, 72275 Alpirsbach (DE)
(72) Erfinder: Abele, Horst, 78733 Aichhalden (DE)
(74) Vertreter: REHBERG HÜPPE + PARTNER

(56) Entgegenhaltungen:
- WO-A1-2012/159641
- WO-A1-2012/159642
- DE-C1- 3 703 544
- DE-U1- 9 116 055

## Beschreibung

Die Erfindung betrifft einen Eckschrank mit einer Steuervorrichtung zur Bewegungssteuerung einer Eckschranktür des Eckschranks, der einen mit einer Türöffnung versehenen Schrankkorpus aufweist und die Eckschranktür zwischen einer die Türöffnung verschließenden Schließstellung und einen Zugang zu einem Innenraum des Schrankkorpus erlaubenden Offenstellung schwenkbar am Schrankkorpus gelagert ist, wobei die Eckschranktür als Falttür ausgebildet ist, mit einem ersten Türelement, das in der Nähe der Türöffnung mittels einer Türlageeinrichtung am Schrankkorpus gelagert ist und mit einem zweiten Türelement, das über Schwenklagermittel schwenkbar am ersten Türelement gelagert ist.

Aus der WO 2012/159641 A1 ist ein Beschlag für Eckschränke, insbesondere für Kücheneckschränke, mit einem über eine Eckschranktür vorderseitig zugänglichen, im Grundriss im Wesentlichen rechteckigen Innenraum bekannt. Der Beschlag besteht aus mindestens einem im Innenraum des Eckschranks ortsfest abstützbaren Träger zur Halterung von zumindest einem einteiligen Tablar von halbkreisähnlicher Grundgestalt. Der Träger weist zumindest einen das Tablar gelenkig abstützenden und das Tablar auf einer vorbestimmten Bewegungsbahn aus einer Innenstellung im Innenraum des Eckschranks in eine im Wesentlichen vor der Türöffnung des Eckschranks gelegene Außenstellung überführenden Lenker auf. Der Lenker ist über eine Lenkergelenkachse gelenkig mit der Unterseite des Tablars und über einen Trägerbeschlag gelenkig mit einem Eckschrankteil schwenkbeweglich verbunden. Dem Tablar und seinem Lenker ist eine Einzugvorrichtung zum selbsttätigen Einziehen des Tablars und des Lenkers in den Innenraum des Eckschranks ab einer bestimmbaren Zwischenschwenkstellung des Tablars im Verlaufe einer Schließbewegung zugeordnet. Die Einzugvorrichtung ist an dem Lenker abgestützt mit einer Gelenkachse, die koaxial zur Lenkergelenkachse an der Unterseite des Tablars ausgerichtet ist, und sie weist eine relativ zum Lenker bewegbare sowie mit einem an dem Tablar vorgesehenen Mitnehmer zusammenwirkende Stelleinrichtung auf. Die Stelleinrichtung ist schwenkbar an der Einzugvorrichtung vorgesehen und weist eine Schwenkachse auf, die einen Abstand zur Gelenkachse der Einzugvorrichtung und zur Lenkergelenkachse des Lenkers aufweist. Die Stelleinrichtung weist eine Führungskulisse auf, in die der an dem Tablar vorgesehene Mitnehmer ab einer vorbestimmbaren Schließstellung des Tablars eingreift. Der Führungskulisse ist ein feststellbares Sicherungselement zugeordnet. Zwischen einer die Türöffnung verschließenden einteiligen Eckschranktür und dem Tablar ist eine Mitnehmervorrichtung zur Kopplung der Eckschranktür mit dem Tablar während zumindest eines Teils der Öffnungsbewegung der Eckschranktür vorgesehen.

Aus der WO 2012/159642 A1 ist ein weiterer Beschlag für Eckschränke, insbesondere für Kücheneckschränke, mit einem über eine Eckschranktür vorderseitig zugänglichen, im Grundriss im Wesentlichen rechteckigen Innenraum bekannt. Auch dieser Beschlag weist mindestens einen im Innenraum des Eckschranks ortsfest abstützbaren Träger zur Halterung von zumindest einem einteiligen Tablar von halbkreisähnlicher Grundgestalt auf, wobei der Träger zumindest einen das Tablar abstützenden und das Tablar auf einer vorbestimmten Bewegungsbahn aus einer Innenstellung im Innenraum des Eckschranks in eine im Wesentlichen vor der Türöffnung des Eckschranks gelegene Außenstellung überführenden Lenker aufweist, der gelenkig mit der Unterseite des Tablars und über einen Trägerbeschlag mit einem Eckschrankteil schwenkbeweglich verbunden ist. Weiterhin ist auch hier zwischen einer die Türöffnung verschließenden einteiligen Eckschranktür und dem Tablar eine Mitnehmervorrichtung zur Kopplung der Eckschranktür mit dem Tablar während zumindest eines Teils der Öffnungsbewegung der Eckschranktür vorgesehen. Die Mitnehmervorrichtung weist einen ortsfest an der Eckschranktür angebrachten Mitnehmer mit einer Führungskulisse auf, in die ein an dem Tablar festgelegtes, entriegelbares Kopplungsglied für eine Mitnahmefunktion zwischen Eckschranktür und Tablar einführbar und in dieser beweglich ist. Das Kopplungsglied umfasst einen höhenveränderlichen, in die Führungskulisse einführbaren Mitnehmerbereich und ist selbsttätig aus einer Entriegelungsstellung durch eine Relativbewegung des Tablars gegenüber der Eckschranktür in eine Mitnehmerstellung in die Führungskulisse einführbar. Das Führungsglied ist durch eine manuell aktivierbare Höhenveränderung des Mitnehmerbereichs entriegelbar.

Aus der DE 91 16 055 U1 ist ein Abfalleimer bekannt, der um eine im Wesentlichen vertikale Schwenkachse schwenkbar an einer Seitenwand eines Schranks gelagert ist und über eine Führungskulisse und einen in einer Führungsausnehmung der Führungskulisse laufenden Stift als Kupplungsmittel mit einer Schranktür auslösbar kuppelbar ist. Die Führungskulisse und/oder der Stift weisen eine Auflaufschräge auf, und der Stift oder die Führungskulisse sind zu einem selbsttätigen Einfangen des Stiftes nach erfolgter Auslösung vertikal bewegbar. Die Führungsausnehmung ist zumindest einseitig geschlossen, so dass beim Öffnen der Tür der Stift in der Führungskulisse gefangen bleibt.

Die DE 37 03 544 C1 offenbart einen Abfallbehälter, der in einer Halterung mit sich senkrecht erstreckender Lagerachse in einem Schrank angeordnet ist und der Kupplungsmittel zur Verbindung mit einer Schranktür aufweist. Die Kupplungsmittel sind durch ein Verschwenken der Tür um einen vorgegebenen Betrag betrieblich lösbar. Umgekehrt ist ein Verbinden der Kupplungsmittel durch eine Schließbewegung der Tür herbeiführbar. Die Kupplungsmittel bestehen aus einer Steuerkulisse und einem in Höhenrichtung verlagerbaren Stift, der in die Steuerkulisse eingreift. Bei Überschreiten einer bei etwa 90° liegenden Öffnungsstellung der Tür fährt der Stift aus einem Mündungsende der Steuerkulisse heraus. Eine die Steuerkulisse umfassende Konsole weist an ihrer dem Stift zugekehrten Längskante eine Auflaufschräge zum Anheben des Stifts auf.

Mit Falttüren versehene Eckschränke sind bereits seit langem bekannt. Die gängigsten Eckschränke dieser Art besitzen eine Türöffnung, die sich im Winkel von 90° erstreckt, sodass die beiden Türelemente in der Schließstellung einen Außenwinkel begrenzen, der 90° beträgt. Es gibt jedoch auch Eckschranklösungen, bei denen die Türelemente in der Schließstellung einen anderen Winkel als 90° einnehmen, beispielsweise einen spitzen oder stumpfen Winkel.

Beim Öffnen der Falttür ändert sich in der Regel der Außenwinkel, die die beiden Türelemente in der Schließstellung zueinander eingenommen haben. Da der Benutzer in der Regel zum Öffnen das zweite Türelement greift und dieses zu sich herzieht, vergrößert sich der Außenwinkel in der Regel beim Öffnen der Falttür von der in der Schließstellung eingenommenen Winkelstellung, beispielsweise 90°. Wird die Falttür dann wieder geschlossen, so greift der Benutzer in der Regel wiederum das zweite, äußere Türelement. Beim Einschwenken der Falttür in die Schließstellung besteht jedoch die Gefahr, dass das zweite, äußere Türelement an einer Schranktür eines angrenzenden Schrankes oder Schrankteils anschlägt und dabei den dort vorhandenen Griff oder sogar die Front der Schranktür beschädigt, falls der Außenwinkel zwischen den beiden Türelementen beim Einschwenken größer ist, als der Außenwinkel, den die beiden Türelemente in der Schließstellung zueinander einnehmen.

Insbesondere falls die beiden Türelemente beim Schließen einen Außenwinkel zueinander einnehmen, der sehr groß ist, beispielsweise größer als 150° ist oder sogar eine fluchtende Ausrichtung zueinander mit dem Außenwinkel von 180° einnehmen, besteht die Gefahr, dass unsachgemäße Betätigung zu derartigen Beschädigungen an den angrenzenden Schränken oder Schrankteilen führt.

Aufgabe der Erfindung ist es daher, einen Eckschrank mit einer Steuervorrichtung zur Bewegungssteuerung einer Eckschranktür des Eckschranks zu schaffen, bei dem die Gefahr der Beschädigung von an den Eckschrank angrenzenden Schränken oder Schrankteilen beim Schließen der Eckschranktür praktisch ausgeschlossen ist.

Diese Aufgabe wird durch einen Eckschrank mit einer Steuervorrichtung zur Bewegungssteuerung einer Eckschranktür des Eckschranks und mit den weiteren Merkmalen des unabhängigen Anspruchs 1 gelöst. Weiterbildungen der Erfindung sind in den Unteransprüchen dargestellt.

Die Steuervorrichtung zur Bewegungssteuerung der Eckschranktür des erfindungsgemäßen Eckschranks besitzt ein am Schrankkorpus befestigtes Basisteil und ein Steuerteil, das zwischen einer Innenstellung und einer Außenstellung, in der es über die Ebene einer Türöffnung hinaussteht, beweglich am Basisteil gelagert ist, wobei das Steuerteil mit dem zweiten Türelement beim Schließen mittels Kopplungsmitteln koppelbar und beim Öffnen entkoppelbar ist, derart, dass es am Ende der Schließphase und am Anfang der Öffnungsphase die Bewegung des zweiten Türelements steuert.

Beim Schließen der Eckschranktür kommt das zweite, äußere Türelement zunächst, bevor es Gefahr läuft, an einen Griff oder einer Front eines angrenzenden Schranks bzw. Schrankteils anzuschlagen, mit dem Steuerteil in Kontakt, das über die Ebene der Türöffnung hinaussteht. Beim weiteren Schließen der Eckschranktür wird das zweite Türelement mit dem Steuerteil über die Kopplungsmittel gekoppelt, sodass die Weiterbewegung des zweiten Türelements bis in die vollständige Schließstellung der Eckschranktür über das Steuerteil gesteuert wird. Auch am Anfang der Öffnungsphase wird die Bewegung des zweiten Türelements durch das Steuerteil gesteuert. Bei herkömmlichen Falttüren ohne eine derartige Steuervorrichtung greift der Benutzer in der Regel den Türgriff am zweiten Türelement und zieht dieses zu sich her. Dabei besteht die Gefahr, dass die vertikale Außenkante des zweiten Türelements mit der zugewandten vertikalen Außenkante der Schranktür des angrenzenden Schrankteils oder Schranks in Kontakt kommt, wodurch es auch beim Öffnen zu Beschädigungen sowohl des zweiten Türelements der Falttür als auch der Schranktür des angrenzenden Schrankteils oder Schranks kommen kann. Dies wird durch die Bewegungssteuerung des zweiten Türelements mittels des Steuerteils am Anfang der Öffnungsphase verhindert.

Die korpusseitigen Bestandteile der Steuervorrichtung, insbesondere Basisteil und Steuerteil, können dem Schrankboden des Eckschranks zugeordnet sein. Das Basisteil kann in diesem Fall ortsfest am Schrankboden montiert sein. Alternativ ist es möglich, die korpusseitigen Bestandteile der Steuervorrichtung einem Schrankoberboden oder einem Zwischenboden eines Eckschranks zuzuordnen. Es ist möglich, die Steuervorrichtung bei einem als Unterschrank dienenden Eckschrank und/oder bei einem als Oberschrank dienenden Eckschrank und/oder einem als Hochschrank dienenden Eckschrank einzusetzen.

Bei der Erfindung ist das Steuerteil um eine zu einer Tür-Schwenkachse beabstandete Steuerteil-Schwenkachse schwenkbar am Basisteil gelagert. In diesem Fall könnte das Steuerteil auch als Steuerarm oder Steuerhebel bezeichnet werden.

Bei der Erfindung weisen die Kopplungsmittel eine Führungsnut und einen mit dieser zusammenwirkenden Führungsbolzen auf, derart, dass der Führungsbolzen beim Schließen des zweiten Türelements in die Führungsnut einfahrbar und dort beim Bewegen, insbesondere Verschwenken, des Steuerteils bis in dessen Innenstellung zwangsgeführt ist, und dass der Führungsbolzen beim Öffnen des zweiten Türelements in der Führungsnut gefangen ist und dort beim Bewegen, insbesondere Verschwenken, des Steuerteils bis in dessen Außenstellung zwangsgeführt ist und in der Außenstellung des Steuerteils aus der Führungsnut ausfahrbar ist.

Die Führungsnut ist am Steuerteil ausgebildet und der Führungsbolzen ist dem zweiten Türelement zugeordnet.

Die Führungsnut weist einen zu einer dem zweiten Türelement zugewandten Außenseite des Steuerteils hin offenen Verbindungsabschnitt auf. Dies gewährleistet ein einfaches Koppeln und Entkoppeln von Führungsbolzen und Führungsnut, da der Führungsbolzen beim Schließen automatisch über den Mündungsabschnitt die Führungsnut findet und dort einkoppeln kann.

Bei der Erfindung ist der Führungsbolzen Bestandteil eines separat vom zweiten Türelement ausgebildeten zur Steuervorrichtung gehörenden Kopplungselements, das insbesondere lösbar an der Innenseite des zweiten Türelements befestigt ist.

In besonders bevorzugter Weise sind Arretierungsmittel vorgesehen, über die das Steuerteil in seiner Außenstellung bei nicht angekoppeltem zweiten Türelement in seiner Lage arretiert ist, wobei die Arretierungsmittel derart ausgebildet sind, dass beim Koppeln von zweitem Türelement und Steuerteil ein eine Bewegung des Steuerteils ermöglichendes Lösen der Arretierung erfolgt. Zweckmäßigerweise sind die Arretierungsmittel derart ausgebildet, dass das Steuerteil beim Öffnen der Falttür und damit Herausbewegen des Steuerteils von seiner Innenstellung in die Außenstellung beim Entkoppeln vom zweitem Türelement eine Arretierung des Steuerteils bewirken. Damit wird gewährleistet, dass sich das Steuerteil beim Öffnen der Falttür herausbewegt und nach dem Entkoppeln vom zweiten Türelement in seiner Außenstellung verbleibt und von dieser auch nicht unbeabsichtigt wieder bei nicht angekoppeltem zweiten Türelement in Richtung seiner Innenstellung bewegt werden kann. Alternativ wäre es jedoch auch möglich, dass das Steuerteil beim Herausbewegen in seine Außenstellung beim Entkoppeln des zweiten Türelements nicht automatisch arretiert wird, sondern die Arretierung durch einen Betätigungsvorgang des Benutzers bewirkt wird.

Bei einer Weiterbildung der Erfindung ist am Steuerteil an dessen Außenseite eine in der arretierten Ausstellung des Steuerteils wirksame Anschlagfläche für das zweite Türelement ausgebildet. Zweckmäßigerweise ist die Anschlagfläche am Steuerteil derart ausgebildet, dass es beim Anschlagen des zweiten Türelements zu keiner Beschädigung, beispielsweise Kratzern, an der Innenseite des zweiten Türelements kommt. In Kombination mit den Arretierungsmitteln, die das Steuerteil arretiert in der Außenstellung halten, bewirkt die Anschlagfläche ein zuverlässiges Stoppen des zweiten Türelements, bevor dieses an den Griff oder die Front von angrenzenden Schränken oder Schrankteilen anschlagen kann.

Bei einer Weiterbildung der Erfindung weisen die Arretierungsmittel ein zwischen einer in der Außenstellung des Steuerteils und nicht angekoppeltem zweiten Türelement einnehmenden Arretierungsstellung und einer Freigabestellung beweglich am Steuerteil geführtes Stellelement auf, das durch Einfahren des Führungsbolzens in die Führungsnut in die Freigabestellung verstellbar oder überführbar ist.

Zweckmäßigerweise ist das Stellelement als Stellschieber ausgebildet, der zwischen der Arretierungs- und Freigabestellung linear verstellbar ist.

Es ist möglich, dass das Stellelement einen Arretierungs-Anschlag aufweist, der in der Arretierungsstellung mit einem am Basisteil ausgebildeten Gegen-Anschlag eine Blockierung der Bewegbarkeit des Steuerteils bewirkend in Kontakt steht.

In besonders bevorzugter Weise ist der Gegen-Anschlag am Basisteil Bestandteil einer Stellkontur zur Führung des Arretierungsanschlags außerhalb der Arretierungsstellung.

Bei einer Weiterbildung der Erfindung sind dem Stellelement Rückstellmittel zugeordnet, die das Stellelement bei nicht angekoppeltem zweitem Türelement in der Arretierungsstellung halten. Die Rückstellmittel können beispielsweise wenigstens ein Federelement, beispielsweise in Form einer Druck- oder Zugfeder, aufweisen.

Bei einer Weiterbildung der Erfindung weist das Stellelement eine insbesondere kerbenartige Eingriffsöffnung auf, die in der Arretierungsstellung des Stellelements mit dem Mündungsabschnitt der Führungsnut zum Eingriff des Führungsbolzens fluchtet.

Bei einer Weiterbildung der Erfindung ist eine insbesondere dem Steuerteil zugeordnete Dämpfungsvorrichtung zur Dämpfung der Bewegung des Steuerteils von der Außen- zur Innenstellung vorgesehen.

Es ist möglich, dass die Dämpfungsvorrichtung einen Rotationsdämpfer aufweist, wobei vorzugsweise der Rotationsdämpfer einen drehbeweglich gelagerten Rotationskolben aufweist, dem ein Zahnrad zur Einleitung der Drehbewegung zugeordnet ist und wobei das Steuerteil ein insbesondere bogenförmig ausgebildetes Zahnstangenelement besitzt, dass mit dem Zahnrad in kämmendem Eingriff steht oder bringbar ist.

Zweckmäßigerweise sind das Zahnrad mit dem Rotationskolben am Basisteil und das Zahnstangenelement am Steuerteil angeordnet.

Alternativ, im Falle eines linear verschieblichen Steuerteils, ist es möglich, dass die Dämpfungsvorrichtung einen Lineardämpfer aufweist, mit einem Dämpfergehäuse und einem darin linear verschiebbar gelagerten Dämpferkolben. Es ist beispielsweise möglich, dass das Dämpfergehäuse am Steuerteil und der Dämpferkolben ortsfest am Basisteil angeordnet sind.

Der erfindungsgemäße Eckschrank kann insbesondere ein Kücheneckschrank sein.

Es ist möglich, dass in der Schließstellung vom Innenraum weg weisende Außenseiten der beiden Türelemente einen Außenwinkel α begrenzen, der in der Schließstellung im Bereich von 45° bis 180° liegt und beim Öffnen der Eckschranktür veränderbar ist, wobei eine zwischen den beiden Türelementen wirksame Schwenkwinkelbegrenzungseinrichtung vorgesehen ist, durch die der Schwenkbereich der beiden Türelemente zueinander auf einen maximalen Außenwinkel Alpha begrenzt ist, der im Bereich von 45° bis 180° liegt.

Zweckmäßigerweise liegt der maximale Außenwinkel im Bereich von 120° bis 130°, insbesondere beträgt er ca. 125°.

Bevorzugte Ausführungsbeispiele der Erfindung sind in der Zeichnung dargestellt und werden in Folgendem näher erläutert. In der Zeichnung zeigen:
- Figur 1:: eine perspektivische Darstellung eines Eckschranks,
- Figur 2:: eine perspektivische Darstellung des Eckschranks aus Figur 1 bei geöffneter Eckschranktür mit einem ersten Ausführungsbeispiel der erfindungsgemäßen Steuervorrichtung,
- Figur 3:: eine Draufsicht auf den Eckschrank von Figur 2,
- Figur 4:: eine Draufsicht auf den Eckschrank von Figur 2 , wobei die Eckschranktür in Schließrichtung verschwenkt ist,
- Figur 5:: eine vergrößerte Darstellung der in Schließrichtung verschwenkten Eckschranktür aus Figur 4,
- Figur 6:: eine nochmals vergrößerte Darstellung der Einzelheit X aus Figur 5,
- Figur 7:: eine Draufsicht auf den Eckschrank von Figur 5, wobei die Eckschranktür noch weiter in Schließrichtung verschwenkt ist,
- Figur 8:: eine vergrößerte Darstellung der Einzelheit Y aus Figur 7,
- Figur 9:: eine Draufsicht auf den Eckschrank von Figur 5, wobei die Eckschranktür noch weiter in Schließrichtung verschwenkt ist, das erste Türelement bereits seine Schließlage eingenommen hat und das zweite Türelement mit dem Steuerteil gekoppelt ist,
- Figur 10:: eine vergrößerte Darstellung der Einzelheit Z aus Figur 9 ,
- Figur 11:: eine Draufsicht auf den Eckschrank von Figur 5 , wobei die Eckschranktür weiter in Schließrichtung verschwenkt ist und wobei die Bewegung des zweiten Türelements durch das Steuerteil gesteuert ist,
- Figur 12:: eine vergrößerte Darstellung der Einzelheit A aus Figur 11 ,
- Figur 13:: eine Draufsicht auf den Eckschrank von Figur 5, unmittelbar bevor das zweite Türelement gesteuert durch das Steuerteil seine Schließlage erreicht,
- Figur 14:: eine vergrößerte Darstellung der Einzelheit B aus Figur 13,
- Figur 15:: eine Draufsicht auf den Eckschrank von Figur 5, wobei die Eckschranktür sich in der Schließstellung befindet,
- Figur 16:: eine vergrößerte Darstellung der Einzelheit C aus Figur 15,
- Figur 17:: eine Explosionsdarstellung des Steuerteils des ersten Ausführungsbeispiels der Steuervorrichtung,

Die Figuren 1 bis 17 zeigen ein Ausführungsbeispiel der in einem Eckschrank 11 eingebauten erfindungsgemäßen Steuervorrichtung 12.

Wie insbesondere in Figur 3 gezeigt, besitzt der Eckschrank 11 einen Schrankkorpus 13, der beispielhaft mit L-förmigem Grundriss dargestellt ist. Der Schrankkorpus 13 besteht aus einem Schrankboden 14, der beispielhaft ebenfalls mit L-förmigem Grundriss ausgestattet ist. An der Unterseite des Schrankbodens 14 sind in der Regel Standfüße angeordnet, die ggf. höhenjustierbar sind, um einen spielfreien Stand des Eckschranks 11 auch bei unebenem Untergrund zu gewährleisten. Der Zwischenraum zwischen der Unterseite des Schrankbodens 14 und dem Untergrund, in dem die Standfüße angeordnet sind, ist mit einer Sockelleiste 15 verkleidet. Der Schrankkorpus 14 besitzt ferner eine Rückwand 16, die beispielsweise aus zwei im rechten Winkel zueinander angeordneten Rückwandteilen 17a, 17b besteht. Wie insbesondere in Figur 3 gezeigt, schließen an die beiden Rückwandteile 17a, 17b, vorzugsweise im rechten Winkel dazu, Seitenwände 18, 19 an.

Die Seitenwände 18, 19 bilden zugleich Seitenwände für linke und rechte Verlängerungen des Schrankkorpus 13. Im gezeigten Beispielsfall schließt an das Korpusteil des Schrankkorpus 13 mit L-förmigem Grundriss zur linken Seite ein Korpusteil 20 mit rechteckförmigem Grundriss an. Dabei bildet die linke Seitenwand 18 des L-förmigem Korpusteils, das im Folgenden als inneres Korpusteil 21 bezeichnet ist, gleichzeitig die rechte Seitenwand des weiteren Korpusteils 20. Auch in der rechten Seitenwand 19 des inneren Korpusteils 21 des Eckschranks 11 schließt sich ein weiteres Korpusteil 22 an, sodass die rechte Seitenwand 19 die linke Seitenwand des weiteren Korpusteils 22 bildet.

Im Beispielsfall ist das rechte, weitere Korpusteil 22 doppelt so groß wie das linke weitere Korpusteil 20. Selbstverständlich ist es möglich, die Abmessungen der weiteren Korpusteile 20, 22 auch ganz anders auszugestalten. Beispielsweise könnte das linke Korpusteil größer als das rechte sein. Ferner ist es möglich, dass das innere Korpusteil 20 mit L-förmigem Grundriss den kompletten Eckschrank 11 bildet und dann an diesen zur linken und rechten Seite weitere separate Schränke, insbesondere in Form von Unterschränken, anschließen.

Der Eckschrank 11 besitzt ferner noch eine obere Schrankabdeckung, die beispielhaft in Form einer Arbeitsplatte 23 gezeigt ist. Wie insbesondere in Figur 1 gezeigt, ist die Arbeitsplatte 23 ebenfalls L-förmig ausgestaltet und erstreckt sich über sämtliche Korpusteile 20 bis 22 des Eckschranks 11.

Wie insbesondere in Figur 2 dargestellt, bezogen auf das innere Korpusteil 20, begrenzende L-förmige Schrankboden 14, die beiden Seitenwände 18, 19, die beiden Rückwandteile 17a, 17b und der L-förmige Abschnitt der Arbeitsplatte 23 oberhalb des inneren Korpusteils 21 einen Innenraum 24. Wie ferner in Figur 2 gezeigt, begrenzen die Außenkanten der Seitenwände 18, 19 die Außenkanten des L-förmigen Schrankbodens 14 und Unterkanten des L-förmigen Abschnitts der Arbeitsplatte 23 eine Türöffnung 25, die im Beispiel gezeigten Beispielsfall zwei rechtwinkelig zueinander angeordnete Öffnungsabschnitte 26a, 26b aufweist.

Dem inneren Korpusteil 21 ist ferner einer Eckschranktür 27 zugeordnet, die zwischen einer die Türöffnung 25 verschließenden Schließstellung 28 (Figur 1) und einer Zugang zu dem Innenraum 24 des Schrankkorpus 13 erlaubenden Offenstellung 29 (Figur 2) schwenkbar am Schrankkorpus 13 gelagert ist.

Die Eckschranktür 27 ist als Falttür ausgebildet mit einem ersten Türelement 30, das in der Nähe der Türöffnung 25 mittels einer Türlagereinrichtung 31 am Schrankkorpus 13 gelagert ist und mit einem zweiten Türelement 32, das über Schwenklagermittel 33 schwenkbar am ersten Türelement 30 gelagert ist. Die Türlagereinrichtung 31, über die das erste Türelement 30 schwenkbar gelagert ist, befindet sich im Bereich des rechten Öffnungsabschnitts 26a und im Bereich der rechten Seitenwand 19. Die Türlagereinrichtung 31 umfasst zwei Scharniere (nicht dargestellt), die einerseits in der zum Innenraum 24 zugewandten Seite der Seitenwand 19 und andererseits an der Innenseite 34 des ersten Türelements 30 befestigt sind.

Das zweite Türelement 32 ist, wie erwähnt, über Schwenklagermittel 33 schwenkbar am ersten Türelement 30 gelagert. Die Schwenklagermittel 33 umfassen im gezeigten Beispielsfall, wie insbesondere in den Figuren 2 und 6 gezeigt, wenigstens ein die beiden Türelemente 30, 32 schwenkbar miteinander verbindendes Scharnier 35, insbesondere zwei Scharniere 35a, 35b, von denen ein erstes Scharnier 35a im oberen Bereich der beiden Türelemente 30, 32 und ein zweites Scharnier 35b im unteren Bereich der beiden Türelemente 30, 32 angeordnet ist. Die Scharniere 35a, 35b besitzen jeweils ein am ersten Türelement 30 befestigtes erstes Scharnierteil 36 und ein am zweiten Türelement 32 befestigtes zweites Scharnierteil 37, die über wenigstens ein Gelenk gelenkig miteinander verbunden sind. Die beiden Scharnierteile 36, 37 sind im gezeigten Beispielsfall als Scharniertopf und Scharnierarm ausgebildet, wobei, wie insbesondere in Figur 2 gezeigt, gemäß erstem Ausführungsbeispiel der Scharniertopf am ersten Türelement 30 und der Scharnierarm am zweiten Türelement 32 befestigt sind.

Wie insbesondere in Figur 6 gezeigt, besitzt der dem zweiten Türelement 32 zugeordnete Scharnierarm einen Befestigungsabschnitt 38, der an der Innenseite 39 des zweiten Türelements 32 befestigt ist. Mit dem Befestigungsabschnitt 38 einstückig verbunden, ist ein Armabschnitt 40 vorgesehen, der eine Fuge 41 zwischen den beiden Türelementen 30, 32 überbrückt und Richtung Scharniertopf weist. Der Armabschnitt 40 steht winkelig vom zugeordneten Befestigungsabschnitt 38 ab und ist in Richtung zu Außenseiten 42, 43 der beiden Türelemente 30, 32 geneigt ausgerichtet.

Wie ferner in Figur 6 dargestellt, besitzt der Scharniertopf einen Topfabschnitt 44, der in eine topfartige Ausnehmung (nicht dargestellt) an der Innenseite 39 des ersten Türelements 30 eingesetzt ist. Neben dem Topfabschnitt 44 besitzt der Scharniertopf noch eine Montageplatte 45 zur Montage an der Innenseite 34 des ersten Türelements 30. Die Montageplatte 45 besitzt beispielsweise zwei Montagelöcher, über die Befestigungsschrauben in das Material des ersten Türelements 30 eingeschraubt werden können. Der Topfabschnitt 44 des Scharniertopfs besitzt eine von einer Topfwandung (nicht dargestellt) begrenzte Topföffnung (nicht dargestellt), die unterseitig von einem Topfboden begrenzt ist. Es ist ein Scharniertopf und Scharnierarm miteinander verbindender Hebel 46 vorgesehen, der einerseits gelenkig am Scharniertopf und andererseits gelenkig am Scharnierarm, insbesondere an dessen Armabschnitt 40, gelagert ist.

Wie insbesondere in den Figuren 2 bis 17 gezeigt, ist dem Eckschrank 11 eine Steuervorrichtung 12 zur Bewegungssteuerung der Eckschranktür 27 zugeordnet.

Die Steuervorrichtung 12 besitzt ein am Schrankkorpus 13 befestigtes Basisteil 47 und ein Steuerteil 48, das zwischen einer Innenstellung 49 und einer Außenstellung 50, in der es über die Ebene der Türöffnung 25 hinaussteht, beweglich am Basisteil 47 gelagert ist.

Das Steuerteil 48 ist mit Kopplungsmitteln 51 ausgestattet, wodurch das Steuerteil 48 mit dem zweiten Türelement 32 beim Schließen koppelbar und beim Öffnen entkoppelbar ist, derart, dass es am Ende der Schließphase und am Anfang der Öffnungsphase die Bewegung des zweiten Türelements 32 steuert. Basisteil 47 und Steuerteil 48 der Steuervorrichtung 12 bestehen zweckmäßigerweise aus Kunststoffmaterial, können alternativ jedoch auch aus Metallmaterial bestehen.

Wie insbesondere in den Figuren 2 und 17 gezeigt, ist das Basisteil 47 plattenartig ausgestaltet und besitzt eine Basisteil-Oberseite 52 und einer diese entgegengesetzte Basisteil-Unterseite 53.

Wie insbesondere in Figur 6 gezeigt, ist das Basisteil 47 am Schrankboden 14 befestigt und zwar in der Nähe der Türöffnung 25 und zwar in deren linken Öffnungsabschnitt 26a. Dabei liegt die Basisteil-Unterseite 53 auf der Oberseite des Schrankbodens 14 auf. Das Basisteil 47 besitzt mehrere Montagelöcher 54, über die Befestigungsschrauben zu dessen Befestigung am Schrankboden 14 hindurchführbar sind. Die Basisteil-Oberseite 52 des Basisteils 47 ist charakteristisch gestaltet und besitzt mehrere voneinander verschiedene Funktionsabschnitte. Einer dieser Funktionsabschnitte ist Bestandteil einer Kupplung 55 zur Kupplung von Basisteil 47 und Steuerteil 48. Die Kupplung 55 kann beispielsweise als Bajonett-Kupplung ausgeführt sein. Im gezeigten Beispielsfall ist an der Basisteil-Oberseite 52 ein zylindrischer Stutzen 56 angeordnet, der von der Basisteil-Oberseite 52 nach oben absteht. Am freien Ende des zylindrischen Stutzens 56 sind insbesondere zwei sich diametral einander gegenüberliegende Nasen 57a, 57b ausgebildet. Die beiden Nasen 57a, 57b erstrecken sich nach radial außen über den Mantelabschnitt 58 des Stutzens 56 hinaus. Jedoch erstrecken sich die Nasen 57a, 57b nicht über die komplette Höhe des Stutzens 56, sodass der untere Teil des Mantelabschnitts 58 frei von den Nasen 57a, 57b ist. Die durch den Stutzen 56 verlaufende Längsachse stellt sogleich eine Arm-Schwenkachse 59 für das gemäß erstem Ausführungsbeispiel schwenkbar am Basisteil 47 gelagerte Steuerteil 48 dar. Die Arm-Schwenkachse 59 liegt beabstandet zu einer Tür-Schwenkachse 60, die im Bereich der Türlagereinrichtung 31 liegt. Der Stutzen 56 an der Basisteil-Oberseite 52 wirkt mit einem korrespondierenden Bauteil am Steuerteil 48 zusammen, auf das nachfolgend noch näher eingegangen wird.

Ein weiterer Funktionsabschnitt an der Basisteil-Oberseite 52 umfasst eine Stellkontur 61, die erhaben von der Basisteil-Oberseite 52 ausgebildet ist. Die Stellkontur 61 kann beispielsweise bei der Herstellung des Basisteils 47 gleich mit ausgebildet werden. Die Stellkontur 61 besitzt eine zwischen zwei Anschlägen 62, 63 ausgebildete Schrägfläche 64, um ein am Steuerteil 48 ausgebildeten Bauteil zu verstellen, auf das ebenfalls nachfolgend noch näher eingegangen wird.

Schließlich ist an der Basisteil-Oberseite 52 ein dritter Funktionsabschnitt ausgebildet, der einen von der Basisteil-Oberseite 52 nach oben abstehenden Halterungsabschnitt 65 zur Halterung eines nachfolgend noch näher beschriebenen Rotationsdämpfers 66 umfasst.

Wie insbesondere in Figur 17 gezeigt, ist das Steuerteil 48 gemäß erstem Ausführungsbeispiel als mehrteiliges Bauteil ausgebildet. Das Steuerteil 48 umfasst Komponenten der Kopplungsmittel 51 zu dessen Kopplung mit dem zweiten Türelement 32. Die Kopplungsmittel 51 umfassen eine Führungsnut 67 und eine mit diesem zusammenwirkenden Führungsbolzen 68, derart, dass der Führungsbolzen 68 beim Schließen des zweiten Türelements 32 in die Führungsnut 67 einfährt und dort beim Verschwenken des Steuerteils 48 bis in dessen Innenstellung 49 zwangsgeführt ist und dass der Führungsbolzen 68 beim Öffnen des zweiten Türelements 32 in der Führungsnut 67 gefangen ist und dort beim Verschwenken des Steuerteils 48 bis in dessen Außenstellung 50 zwangsgeführt ist und in der Außenstellung 50 des Steuerteils 48 aus der Führungsnut 67 ausfährt.

Wie insbesondere in der Figur 6 dargestellt, ist die Führungsnut 67 im gezeigten Beispielsfall am Steuerteil 48 ausgebildet, während der Führungsbolzen 68 dem zweiten Türelement 32 zugeordnet ist.

Wie insbesondere in Figur 17 gezeigt, besitzt das Steuerteil 48 einen Basiskörper 69, der als eine Art Schwenkarm oder Schwenkflügel ausgebildet ist. Der Basiskörper 69 ist relativ flach, also plattenartig ausgestaltet und besitzt eine Basiskörper-Oberseite 70 und eine hierzu entgegengesetzte Basiskörper-Unterseite 71. Ferner besitzt der Basiskörper 69 einen Mantelabschnitt 58, der eine zum zweiten Türelement 32 weisende Außenseite 72 und einer zum Innenraum 24 weisende Innenseite besitzt. Der Basiskörper 69 lässt sich ferner in mehrere Funktionsabschnitte unterteilen, von denen ein Lagerabschnitt 74 zur Drehlagerung am Basisteil 47 dient.

Der Lagerabschnitt 74 am Basiskörper 69 des Steuerteils 48 umfasst einen den Basiskörper 69 in Höhenrichtung durchsetzende im wesentlichen zylindrische Ausnehmung 75, von der aus zwei sich insbesondere diametral einander gegenüberliegende Nuten 76a, 76b vom zylindrischen Teil der Ausnehmung 75 nach radial außen erstrecken. Die zylindrische Ausnehmung 75 mit den beiden Nuten 76a, 76b ist ebenfalls Bestandteil der Kupplung 55, insbesondere Bajonett-Kupplung, wobei zum Kuppeln von Steuerteil 48 mit dem Basisteil 47 Nuten 76a, 76b und Nasen 57a, 57b am Stutzen 56 des Basisteils 47 fluchtend zueinander ausgerichtet werden, sodass der Basiskörper 69 des Steuerteils 48 auf den Stutzen 56 aufgesteckt werden kann. Dabei passieren die Nuten 76a, 76b die Nasen 57a, 57b und kommen unter diesen zu liegen, wodurch der gesamte Öffnungsabschnitt der zylindrischen Ausnehmung 75 blockierungsfrei unterhalb der beiden Nasen 57a, 57b angeordnet ist, wodurch eine Drehbeweglichkeit des Steuerteils 48 gegenüber dem Basisteil 47 ermöglicht wird.

Ein wichtiger Funktionsabschnitt des Basiskörpers 69 des Steuerteils 48 ist ein Kopplungsabschnitt 77, der wie insbesondere in Figur 17 gezeigt, eine in der Basiskörper-Oberseite 70 eingeformte fensterartige Vertiefung 78 besitzt. Die fensterartige Vertiefung 78 ist Bestandteil von Arretierungsmitteln 79, über die das Steuerteil 48 in seiner Außenstellung 50 bei nicht angekoppelten zweiten Türelement 32 in seiner Lage arretiert ist, wobei die Arretierungsmittel 79 derart ausgebildet sind, dass beim Koppeln von zweitem Türelement 32 und Steuerteil 48 ein eine Bewegung des Steuerteils 48 ermöglichendes Lösen der Arretierung erfolgt.

Am Boden der fensterartigen Vertiefung 78 befinden sich zwei Durchbrechungen, die den Rest des Basiskörpers 69 durchsetzen, von denen die eine die Führungsnut 67 ist. Die Führungsnut 67 ist also auch an der Basiskörper-Unterseite 71 vorhanden. Die Führungsnut 67 besitzt einen zur Außenseite 72 des Basiskörpers 69 hin offenen Mündungsabschnitt 80 und einen sich daran anschließenden Führungsabschnitt 81. Der Führungsabschnitt 81 der Führungsnut 67 ist gekrümmt ausgebildet und erstreckt sich vom Mündungsabschnitt 80 in Richtung zur Arm-Schwenkachse 59. Der Mündungsabschnitt 80 hingegen verläuft winkelig zum Führungsabschnitt 81. Am Boden der fensterartigen Vertiefung 78 befindet sich ferner ein länglicher Schlitz 82 zur Führung von einem nachher folgend noch näher beschriebenen Bauteil.

Wie insbesondere in Figur 17 gezeigt, besitzt der Basiskörper 69 in Verlängerung zum Mündungsabschnitt 80 einen stirnseitigen Anschlag 83. Der stirnseitige Anschlag 83 wird dadurch gebildet, dass die Außenseite 72 des Basiskörpers 69 zur Spitze des Basiskörpers 69 hin zurückspringt.

Die Arretierungsmittel 79 weisen ein zwischen einer in der Außenstellung 50 des Steuerteils 48 und nicht angekoppeltem zweiten Türelement 32 zwischen einer Arretierungsstellung 84 und einer Freigabestellung 85 beweglich am Steuerteil 48 geführtes Stellelement 86 auf, das durch das Einfahren des Führungsbolzens 68 in die Führungsnut 67 in die Freigabestellung 85 überführbar ist.

Wie insbesondere in Figur 17 gezeigt, ist das Stellelement 86 als Stellschieber ausgebildet und ist durch seitliche Wandungen der Fenstervertiefung 78, die eine Art Führungskulisse für das Stellelement 86 bilden, linear beweglich zwischen der Arretierungsstellung 84 und der Freigabestellung 85 geführt. Der Stellschieber ist charakteristisch geformt und besitzt eine Kopplungspartie 87, die fingerartig ausgebildet ist und an ihrem freien Ende eine kerbenartige Eingriffsöffnung 88 aufweist, die in der Arretierungsstellung 84 des Stellschiebers mit dem Mündungsabschnitt 80 der Führungsnut 67 fluchtet.

Wie insbesondere in Figur 17 gezeigt, besitzt der Stellschieber- bzw. das Stellelement 86 neben der fingerartigen Kopplungspartie 87 eine Arretierungspartie 89, zweckmäßigerweise mit einem gegenüber der Kopplungspartie 87 größeren Querschnitt. An der Unterseite des Stellschiebers im Bereich der Arretierungspartie 89 befindet sich ein Arretierungs-Anschlag 90, der in der Arretierungsstellung 84 mit einem am Basisteil 47 ausgebildeten Gegen-Anschlag 63 eine Blockierung der Verschwenkbarkeit des Steuerteils 48 bewirkend in Kontakt steht. Der Arretierungs-Anschlag 90 wird im gezeigten Beispielsfall von einem von der Unterseite des Stellschiebers nach unten abstehenden Vorsprung gebildet, während der Gegen-Anschlag 63 von einen der beiden Anschläge 62, 63 der Stellkontur 61 am Basisteil 47 gebildet ist. Im beschriebenen Beispielsfall wird der Gegen-Anschlag 63 von dem unterem Anschlag der Stellkontur 61 gebildet.

Dem Stellelement 86 sind Rückstellmittel 91 zugeordnet, die das Stellelement 86 bei nicht angekoppeltem zweiten Türelement 32 in der Arretierungsstellung 84 halten. Die Rückstellmittel 91 umfassen im gezeigten Beispielsfall ein Federelement 92, insbesondere in Form einer Druckfeder, die in einer Federaufnahme im Bereich der fensterartigen Vertiefung 78 am Basiskörper 69 gelagert ist, und sich einerseits an einem am Basiskörper 69 ausgebildeten Vorsprung und andererseits an einem am Stellelement 86 ausgebildeten Vorsprung abstützt.

Wie insbesondere in Figur 17 gezeigt, umfasst das Steuerteil 48 noch einen Deckel 93, der den Bereich der fensterartigen Vertiefung 78 abdeckt und somit den Stellschieber vor Herausfallen sichert. Im Deckel ist ein der Form der Führungsnut 67 nachgebildeter, mit der Führungsnut 67 korrespondierender Führungskanal 94 ausgebildet. Der Deckel 93 lässt sich über geeignete Befestigungsmittel am Basiskörper 69 befestigen.

Wie weiterhin in Figur 17 gezeigt, und zuvor beschrieben, ist eine Dämpfungsvorrichtung in Form eines Rotationsdämpfers 66 zur Dämpfung der Schwenkbewegung des Steuerteils 48 von der Außen- zur Innenstellung 50, 49 vorgesehen. Der Rotationsdämpfer besitzt einen drehbeweglich gelagerten Rotationskolben (nicht dargestellt), der sich innerhalb eines Dämpfergehäuses 95 befindet, das wiederum am Halterungsabschnitt 65 des Basisteils befestigt ist. Dem Rotationskolben ist ein Zahnrad 96 zur Einleitung der Drehbewegung zugeordnet, das aus der zylindrischen Öffnung des Halterungsabschnitts 65 nach oben hervorsteht. Ferner ist am Basiskörper 69 des Steuerteils 48 ein bogenförmig ausgebildetes Zahnstangenelement 97 vorgesehen, das mit dem Zahnrad 96 im kämmenden Eingriff steht.

Es ist ferner eine zwischen den beiden Türelementen 30, 32 wirksame Schwenkwinkelbegrenzungseinrichtung 98 vorgesehen, durch die der Schwenkbereich der beiden Türelemente 30, 32 zueinander auf einen maximalen Außenwinkel α begrenzt ist, der im Bereich von 45° bis 180° liegt. Zweckmäßigerweise beträgt der maximale Außenwinkel ca. 125°.

Im gezeigten Beispielsfall sind die beiden Öffnungsabschnitte 26a, 26b der Türöffnung 25 im Winkel von 90° zueinander ausgerichtet. Daher nehmen die beiden Türelemente 30, 32 in der Schließstellung 28 einen Außenwinkel α ein, der 90° beträgt.

Im gezeigten Beispielsfall ist die Schwenkwinkelbegrenzungseinrichtung 98 separat von den Schwenklagermitteln, also den Scharnieren 35a, 35b, ausgebildet. Die Schwenkwinkelbegrenzungseinrichtung 98 umfasst wenigstens ein Winkelstück 99, das einen insbesondere plattenartigen Montageabschnitt 100 aufweist, über den das Winkelstück 99 an der Innenseite 34 des ersten Türelements 30 befestigt ist.

Das Winkelstück 99 besitzt ferner einen Anschlagabschnitt 101, der insbesondere einstückig mit dem Montageabschnitt 100 ausgebildet ist und winkelig von diesem absteht. Der Anschlagabschnitt 101 dient als Anschlag für das zweite Türelement 32 und überbrückt die Fuge 41 zwischen den beiden Türelementen 30, 32, wobei das freie Ende mit einer Anschlagfläche (nicht dargestellt) im Bereich der Innenseite 39 des zweiten Türelements 32 endet.

Wie insbesondere in Figur 2 gezeigt, befindet sich das Winkelstück 99 ungefähr in der Mitte zwischen den beiden Scharnieren 35a, 35b. Das Winkelstück 99 ist ein relativ kostengünstiges Nachrüstteil, sodass mit herkömmlichen Scharnieren ausgestattete Eckschranktüren 26 mit einer Schwenkwinkelbegrenzungseinrichtung 98 nachgerüstet werden können.

Wie insbesondere in Figur 8 gezeigt, umfasst die Steuervorrichtung 12 ferner ein Kopplungselement 102, das an der Innenseite 39 des zweiten Türelements 32 befestigt ist. Das Kopplungselement 102 umfasst eine Montageplatte zur Montage an der Innenseite 39 des zweiten Türelements 32. Von der Montageplatte steht in etwa rechtwinklig ein Bolzenträger 103 ab, an dessen Unterseite der Führungsbolzen 68 ausgebildet ist, insbesondere einstückig mit dem Bolzenträger 103 verbunden ist.

Die Eckschranktür 26 befindet sich zunächst in der in Figur 1 dargestellten Schließstellung 28. Dabei begrenzen die Außenseiten 42, 43 der beiden Türelemente 30, 32 einen Außenwinkel a, der 90° beträgt. Zum Öffnen der Eckschranktür 27 greift der Benutzer den am zweiten Türelement 32 ausgebildeten Türgriff 104 und zieht das zweite Türelement 32 in seine Richtung. Dabei verschwenkt die gesamte Eckschranktür 27 um die Tür-Schwenkachse 60. Am Beginn der Öffnungsphase wird, wie nachfolgend noch näher beschrieben, das zweite Türelement 32 von der Steuervorrichtung 12 gesteuert, wodurch das Steuerteil 48 aus der Ebene der Türöffnung 25 herausschwenkt. Nach einem bestimmten Öffnungsweg entkoppeln Steuerteil 48 und zweites Türelement 32. Die Eckschranktür 26 kann nun weiter aufgeschwenkt werden, wobei der in der Schließstellung 28 eingenommene Außenwinkel α veränderbar ist.

Wie insbesondere in Figur 2 gezeigt, wird durch die Schwenkwinkelbegrenzungseinrichtung 98 verhindert, dass das zweite Türelement 32 in einem großen Winkelbereich um das erste Türelement 30 schwenken kann. Im gezeigten Beispielsfall ist der maximale Außenwinkel auf ca. 125° begrenzt. Wird der Außenwinkel α also beim Öffnen der Tür vergrößert, so ist dies nur bis ca. 125° möglich. Wird dieser Winkel erreicht, schlägt die Innenseite 39 des zweiten Türelements 32 an die Anschlagfläche am Anschlagabschnitt 101 des Winkelstücks 99 an. Diese Situation ist beispielhaft in Figur 2 gezeigt.

Beim Schließen der Eckschranktür 26 schwenkt die gesamte Eckschranktür 26 zunächst in die Tür-Schwenkachse 60 nach innen.

Wie insbesondere in den Figuren 5 und 6 gezeigt, kommt zunächst die Innenseite 39 des zweiten Türelements 32 in Kontakt mit dem sich in der arretierten Außenstellung 50 befindlichen Steuerteil. Die Innenseite 39 des zweiten Türelements 32 schlägt dabei an die Anschlagfläche an der Außenseite 72 des Basiskörpers 69 an. In Kombination mit der Schwenkwinkelbegrenzungseinrichtung 98 wird dadurch verhindert, dass das zweite Türelement 32 an einen Türgriff 105 eines benachbarten Schrankteils oder Schranks, beispielsweise des linken Korpusteils 20 oder sogar an die Türfront anschlägt. Die Ausrichtung des zweiten Türelements 32 ist in etwa parallel zur Tür des benachbarten linken Korpusteils 20.

Beim weiteren Schließen der Eckschranktür 27, wie sie in den Figuren 7 bis 10 dargestellt ist, schwenkt das erste Türelement 30 zunächst vollständig in seine Schließlage, bevor das an der Innenseite 39 des zweiten Türelements 32 befestigte Kopplungselement 102 in Kontakt mit dem Steuerteil 48 kommt.

Wie insbesondere in Figur 10 gezeigt, schlägt der Führungsbolzen zunächst an den stirnseitigen Anschlag 83 an der Außenseite des Basiskörpers 69 des Stellteils 48 an und wird dadurch zum Mündungsabschnitt 80 der Führungsnut 67 geführt. Der Stellschieber bzw. das Stellelement 86 der Arretierungsmittel 79 befindet sich in seiner Arretierungsstellung 84, wobei die Druckfeder den Stellschieber in Richtung Mündungsabschnitt 80 drückt, sodass die kerbenartige Eingriffsöffnung 88 mit dem Mündungsabschnitt 80 der Führungsnut 67 fluchtet.

In der Arretierungsstellung 84 des Stellschiebers befindet sich der Arretierungs-Anschlag 90 der Arretierungspartie 89 des Stellschiebers in Kontakt mit dem Gegen-Anschlag 63 an der Stellkontur 61 am Basisteil 47. Diese Situation ist beispielsweise in Figur 8 dargestellt.

Beim Einfahren des Führungsbolzens in den Mündungsabschnitt 80 der Führungsnut 67 fädelt dieser gleichzeitig in die kerbenartige Eingriffsöffnung 88 ein. Bei der Weiterbewegung, d.h. weiteren Schließbewegung des zweiten Türelements 32 wird der Stellschieber entgegen der Federkraft der Druckfeder aus seiner Arretierungsstellung 84 in Richtung seiner Freigabestellung 85 bewegt, wobei Arretierungs-Anschlag 90 des Stellschiebers und Gegen-Anschlag 63 an der Stellkontur 61 des Basisteils 47 außer Eingriff gelangen. In dieser Situation ist es möglich, dass das Steuerteil 48 von der Außenstellung in Richtung Innenstellung schwenkt.

Nach dem Koppeln vom Steuerteil 48 und zweitem Türelement 32, also Führungsbolzen 68 und Führungsnut 67 wird die weitere Schließbewegung des zweiten Türelements 32 durch das Steuerteil 48 gesteuert.

Um das Einfahren des zweiten Türelements 32 in die Schließstellung 28 zu dämpfen, ist der Rotationsdämpfer 66 vorgesehen. Bei der weiteren Schließbewegung des zweiten Türelements 32 wird das bogenartigen Zahnstangenelement 97 am Steuerbasiskörper 69 des Steuerteils 48 an dem ortsfest, jedoch drehbar gelagerten Zahnrad 96 vorbeibewegt, wobei diese Bewegung auf den Rotationskolben übertragen wird, der für eine Dämpfung sorgt.

In der in den Figuren 15 und 16 gezeigten Schließstellung der Eckschranktür 27 befindet sich auch das Steuerteil 48 in seiner Innenstellung 49. Führungsbolzen 68 und Führungsnut 67 bleiben gekoppelt. Der Stellschieber befindet sich in seiner Freigabestellung 85. Beim anschließenden öffnen der Eckschranktür 26 wird das Steuerteil 48 also wieder herausgeschwenkt, wobei das Steuerteil 48 verhindert, dass das zweite Türelement 32 in Richtung der Schranktür des benachbarten Korpusteils 20 gezogen wird, sodass Beschädigungen der einander zugewandten Stoßkanten der Türen vermieden werden.

## Patentansprüche

1. Eckschrank (11) mit
- einem eine Türöffnung (25) aufweisenden Schrankkorpus (13),
- einer Eckschranktür (27), die zwischen einer die Türöffnung (25) verschließenden Schließstellung (28) und einer einen Zugang zu einem Innenraum (24) des Schrankkorpus (13) erlaubenden Offenstellung (29) schwenkbar an dem Schrankkorpus (13) gelagert ist, wobei die Eckschranktür (27) als Falttür mit einem ersten Türelement (30), das in der Nähe der Türöffnung (25) mittels einer Türlagereinrichtung (31) um eine Tür-Schwenkachse (60) schwenkbar an dem Schrankkorpus (13) gelagert ist, und mit einem zweiten Türelement (32), das über Schwenklagermittel (33) schwenkbar an dem ersten Türelement (30) gelagert ist, ausgebildet ist, und
- einer Steuervorrichtung zur Bewegungssteuerung der Eckschranktür (27), die ein an dem Schrankkorpus (13) befestigtes Basisteil (47) und ein Steuerteil (48) aufweist, das zwischen einer Innenstellung (49) und einer Außenstellung (50), in der es über die Ebene der Türöffnung (25) hinaussteht, um eine zu der Tür-Schwenkachse (60) beabstandete Steuerteil-Schwenkachse (59) schwenkbar an dem Basisteil (47) gelagert ist,
- wobei das Steuerteil (48) mit dem zweiten Türelement (32) beim Schließen mittels Kopplungsmitteln (51) koppelbar und beim Öffnen entkoppelbar ist, derart, dass es am Ende der Schließphase und am Anfang der Öffnungsphase die Bewegung des zweiten Türelements (32) steuert, indem die Kopplungsmittel (51)
- eine am Steuerteil (48) ausgebildete Führungsnut (67), die einen zu einer dem zweiten Türelement (32) zugewandten Außenseite (72) des Steuerteils (48) hin offenen Mündungsabschnitt (80) aufweist, und
- einen mit der Führungsnut (67) zusammenwirkenden Führungsbolzen (68), der dem zweiten Türelement zugeordnet ist, und der Bestandteil eines separat von dem zweiten Türelement (32) ausgebildeten zur Steuervorrichtung (12) gehörenden Kopplungselements (102) ist, welches an der Innenseite (39) des zweiten Türelements (32) befestigt ist, aufweisen, derart, dass der Führungsbolzen (68) beim Schließen des zweiten Türelements (32) in die Führungsnut (67) einfahrbar und dort beim Bewegen, insbesondere Verschwenken, des Steuerteils (48) bis in dessen Innenstellung (49) zwangsgeführt ist, und dass der Führungsbolzen (68) beim Öffnen des zweiten Türelements (32) in der Führungsnut (67) gefangen ist und dort beim Bewegen, insbesondere Verschwenken, des Steuerteils (48) bis in dessen Außenstellung (50) zwangsgeführt ist und in der Außenstellung (50) des Steuerteils (48) aus der Führungsnut (67) ausfahrbar ist.

2. Eckschrank (11) nach Anspruch 1, **dadurch gekennzeichnet, dass** das Kopplungselement (102) lösbar an der Innenseite (39) des zweiten Türelements (32) befestigt ist.

3. Eckschrank (11) nach einem der vorhergehenden Ansprüche, **dadurch gekennzeichnet, dass** Arretierungsmittel (79) vorgesehen sind, über die das Steuerteil (48) in seiner Außenstellung (50) bei nicht angekoppeltem zweiten Türelement (32) in seiner Lage arretiert ist, wobei die Arretierungsmittel (79) derart ausgebildet sind, dass beim Koppeln des zweiten Türelements (32) und des Steuerteils (48) ein eine Bewegung des Steuerteils (48) ermöglichendes Lösen der Arretierung erfolgt, indem am Steuerteil (48) an dessen Außenseite (72) eine in der arretierten Außenstellung (50) des Steuerteils (48) wirksame Anschlagfläche für das zweite Türelement (32) ausgebildet ist, und indem die Arretierungsmittel (79) ein Stellelement (86) aufweisen, das zwischen einer in der Außenstellung (50) des Steuerteils (48) bei nicht angekoppeltem zweiten Türelement (32) eingenommenen Arretierungsstellung (84) und einer Freigabestellung (85) beweglich am Steuerteil (48) geführt ist und das durch das Einfahren des Führungsbolzens (68) in die Führungsnut (67) in die Freigabestellung (85) überführbar ist.

4. Eckschrank (11) nach Anspruch 3, **dadurch gekennzeichnet, dass** das Stellelement (86) als Stellschieber ausgebildet ist, der zwischen der Arretierungsstellung (84) und der Freigabestellung (85) linear verstellbar ist.

5. Eckschrank (11) nach Anspruch 3, **dadurch gekennzeichnet, dass** das Stellelement (86) einen Arretierungs-Anschlag (90) aufweist, der in der Arretierungsstellung (84) mit einem am Basisteil (47) ausgebildeten Gegen-Anschlag (63) in Kontakt steht und eine Blockierung der Bewegbarkeit des Steuerteils (48) bewirkt.

6. Eckschrank (11) nach Anspruch 4 oder 5, **dadurch gekennzeichnet, dass** der Gegen-Anschlag (63) am Basisteil (47) Bestandteil einer Stellkontur (61) zur Führung des ArretierungsAnschlags (90) außerhalb der Arretierungsstellung (84) ist.

7. Eckschrank (11) nach einem der Ansprüche 4 bis 6, **dadurch gekennzeichnet, dass** dem Stellelement (86) Rückstellmittel (91) zugeordnet sind, die das Stellelement (86) bei nicht angekoppeltem zweiten Türelement (32) in der Arretierungsstellung (84) halten.

8. Eckschrank (11) nach einem der Ansprüche 4 bis 7, **dadurch gekennzeichnet, dass** das Stellelement (86) eine insbesondere kerbenartige Eingriffsöffnung (88) aufweist, die in der Arretierungsstellung (84) des Stellelements (86) mit dem Mündungsabschnitt (80) der Führungsnut (67) zum Eingriff des Führungsbolzen (68) fluchtet.

9. Eckschrank (11) nach einem der vorhergehenden Ansprüche, **dadurch gekennzeichnet, dass** eine dem Steuerteil (48) zugeordnete Dämpfungsvorrichtung zur Dämpfung der Bewegung des Steuerteils (48) von der Außenstellung (50) zu der Innenstellung (49) vorgesehen ist.

10. Eckschrank (11) nach Anspruch 9, **dadurch gekennzeichnet, dass** die Dämpfungsvorrichtung einen Rotationsdämpfer (66) aufweist.

11. Eckschrank (11) nach Anspruch 10, **dadurch gekennzeichnet, dass** der Rotationsdämpfer (66) einen drehbeweglich gelagerten Rotationskolben aufweist, dem ein Zahnrad (96) zur Einleitung der Drehbewegung zugeordnet ist, und wobei das Steuerteil (48) ein Zahnstangensegment (97) besitzt, das mit dem Zahnrad (96) im kämmenden Eingriff steht oder bringbar ist.

12. Eckschrank (11) nach Anspruch 11, **dadurch gekennzeichnet, dass** das Zahnstangensegment (97) bogenförmig ausgebildet ist.

13. Eckschrank (11) nach einem der vorhergehenden Ansprüche, **dadurch gekennzeichnet, dass** der Eckschrank (11) ein Kücheneckschrank ist.

14. Eckschrank (11) nach einem der vorhergehenden Ansprüche, **dadurch gekennzeichnet, dass** in der Schließstellung (28) vom Innenraum (24) weg weisende Außenseiten (42, 43) der beiden Türelemente (30, 32) einen Außenwinkel α begrenzen, der in der Schließstellung (28) im Bereich von 45° bis 180° liegt und der beim Öffnen der Eckschranktür (27) veränderbar ist, wobei eine zwischen den beiden Türelementen (30, 32) wirksame Schwenkwinkelbegrenzungseinrichtung (98) vorgesehen ist, durch die der Schwenkbereich der beiden Türelemente (30, 32) zueinander auf einen maximalen Außenwinkel α begrenzt ist, der im Bereich von 45° bis 180° liegt.

15. Eckschrank (11) nach Anspruch 14, **dadurch gekennzeichnet, dass** der Außenwinkel α in der Schließstellung (28) 90° beträgt und dass der maximale Außenwinkel α im Bereich von 120° bis 130° liegt oder 125° beträgt.

## Claims

1. Corner cabinet (11) comprising
- a cabinet body (13) having a door opening (25),
- a corner cabinet door (27) which is mounted to the cabinet body (13) so that it can be swivelled between a closed position (28) closing the door opening (25) and an open position (29) allowing access to an interior (24) of the cabinet body (13), wherein the corner cabinet door (27) is made as a folding door including a first door element (30) which is mounted to the cabinet body (13) in the vicinity of the door opening (25) by means of a door mount (31) so that it can be swivelled about a door swivel axis (60), and a second door element (32) which is mounted to the first door element (30) via swivel mounting means (33), and
- a control device for controlling the movement of the corner cabinet door (27), which comprises a base part (47) fixed to the cabinet body (13) and a control part mounted to the base part (47) such that it can be swivelled between an inner position (49) and an outer position (50) in which it projects beyond the plane of the door opening (25) about a control part swivel axis (59) arranged at a distance to the door swivel axis (60),
- wherein the control part (48) can be coupled to the second door element (32) by means of coupling means (51) when closing and uncoupled when opening such that it controls the movement of the second door element (32) at the end of the closing phase and at the beginning of the opening phase in that the coupling means (51) comprise
- a guiding groove (67) formed at the control part (48), which has a mouth section (30) open towards an outside (72) of the control part (48) facing the second door element (32), and
- a guiding pin (68) assigned to the second door element, cooperating with the guiding groove (67) and being part of a coupling element (102) which is formed separately of the second door element (32) and belonging to the control device (12), the coupling element (102) being fixed to the inside (39) of the second door element (32) such that the guiding pin (68) when closing the second door element (32) may be drawn into the guiding groove (67) and is positively guided therein when moving, particularly swivelling, the control part (48) up into its inner position (49), and that the guiding pin (68) when opening the second door element (32) is trapped in the guiding groove (67) and positively guided therein when moving, particularly swivelling the control part (48) up to its outer position (50), and can be pulled out of the guiding groove (67) in the outer position (50) of the control part (48).

2. Corner cabinet (11) according to claim 1, **characterised in that** the coupling element (102) is releasably fixed to the inner side (39) of the second door element (32).

3. Corner cabinet (11) according to any of the precedent claims, **characterised in that** locking means (79) are provided, via which the control part (48) in its outer position (50) with non-coupled second door element (32) is locked in its position, wherein the locking means (79) are made such that, when coupling the second door element (32) and the control element (48), an uncoupling takes place which allows for a movement of the control part (48) **in that** at the control part (48), at its outer side (72) a stop face for the second door element (32) is formed which is effective in the locked outer position (50) of the control part (48), and **in that** the locking means (79) comprise an setting element (86) which is guided between a locking position (84) taken in the outer position (50) of the control part (48) with non-coupled second door element (32) and a release position (85) at the control part (48) in a movable way and which is transferable into the release position (85) by drawing the guiding pin (68) into the guiding groove (67)

4. Corner cabinet (11) according to claim 3, **characterised in that** the setting element (86) is made as a setting slide which is linearly shiftable between the locking position (84) and the release position (85).

5. Corner cabinet (11) according to claim 3, **characterised in that** the setting element (86) comprises a locking stop (90) which, in the locking position (84), is in contact with a counter-stop (63) formed at the base part (47) and blocks a movability of the control part (48).

6. Corner cabinet (11) according to claim 4 or 5, **characterised in that** the counter-stop (63) at the base part (47) is part of a setting contour (61) for guiding the locking stop (90) outside of its locking position (84).

7. Corner cabinet (11) according to any of the claims 4 to 6, **characterised in that** resetting means (91) are assigned to the setting element (86), which hold the setting element (86) in the locking position (84) as long as the second door element (32) is not coupled.

8. Corner cabinet (11) according to any of the claims 4 to 7, **characterised in that** the setting element (86) has a particularly notch-like engaging opening (88) which, in the locking position (84) of the setting element (86) is aligned with the mouth section (80) of the guiding groove (67) for engagement of the guiding pin (68).

9. Corner cabinet (11) of any of the preceding claims, **characterised in that** a damping device for damping the movement of the control part (48) from the outer position (50) to the inner position (49) is provided and assigned to the control part (48).

10. Corner cabinet (11) according to claim 9, **characterised in that** the damping device has a rotary damper (66).

11. Corner cabinet (11) according to claim 10, **characterised in that** the rotary damper (66) has a rotatably mounted rotary piston to which a gearwheel (96) is assigned for initiating the rotary movement, and wherein the control part (48) comprises a gear rack segment (97) which is in engagement or which can be brought into engagement with the gearwheel (96.)

12. Corner cabinet (11) according to claim 11, **characterised in that** the gear rack segment (97) is arch-shaped.

13. Corner cabinet (11) according to any of the precedent claims, **characterised in that** the corner cabinet (11) is a kitchen corner cabinet.

14. Corner cabinet (11) according to any of the precedent claims, **characterised in that**, in the closed position (28), outer sides (42, 43) of both door elements (30, 32) which face away from the interior (24) in the closed position (28) delimit an outer angle α which, in the closed position (28), is in a range from 45° to 180° and which is variable in opening the corner cabinet door (27) wherein a swivel angle delimiting device (98) is provided between the two door elements (30, 32) by which the swivel range of the two door elements (30, 32) with regard to each other is delimited to a maximum outer angle α which is in a range from 45° to 180°.

15. Corner cabinet (11) according to claim 14, **characterised in that**, in the closed position (28), the outer angle α is 90°, and that the maximum outer angle α is in a range from 120° to 130° or is 125°.

## Revendications

1. Armoire d'angle (11) avec
- un corps d'armoire (13) comprenant une ouverture de porte (25),
- une porte d'armoire d'angle (27), qui est logée de manière pivotante, au niveau du corps d'armoire (13), entre une position de fermeture (28) fermant l'ouverture de porte (25) et une position d'ouverture (29) permettant un accès à un espace intérieur (24) du corps d'armoire (13), la porte d'armoire d'angle (27) étant conçue comme une porte à deux battants avec un premier élément de porte (30), qui est logé de manière pivotante, à proximité de l'ouverture de porte (25) au moyen d'un dispositif de palier de porte (31), autour d'un axe de pivotement de la porte (60) au niveau du corps d'armoire (13) et avec un deuxième élément de porte (32) qui est logé de manière pivotante, par l'intermédiaire de moyens de palier pivotants (33) au niveau du premier élément de porte (30) et
- un dispositif de commande pour le contrôle du mouvement de la porte d'armoire d'angle (27), qui comprend une partie de base (47) fixée au corps d'armoire (13) et une partie de commande (48) qui est logée, au niveau de la partie de base (47), de manière pivotante, entre une position interne (49) et une position externe (50), dans laquelle il dépasse hors du plan de l'ouverture de porte (25), autour d'un axe de pivotement de partie de commande (59) distant de l'axe de pivotement de porte (60),
- la partie de commande (48) pouvant être couplée avec le deuxième élément de porte (32) lors de la fermeture au moyen de moyens de couplage (51) et pouvant en être découplée lors de l'ouverture, de façon à ce qu'elle commande, à la fin de la phase de fermeture et au début de la phase d'ouverture, le mouvement du deuxième élément de porte (32), grâce au fait que les moyens de couplage (51)
- comprend une rainure de guidage (67) réalisée sur la partie de commande (48), qui comprend une portion d'embouchure (80) ouverte en direction du côté extérieur (72) de la partie de commande (48) orienté vers le deuxième élément de porte (32) et
- comprennent une tige de guidage (68) interagissant avec la rainure de guidage (67), qui correspond au deuxième élément de porte et qui fait partie d'un élément de couplage (102), réalisé séparément du deuxième élément de porte (32), appartenant au dispositif de commande (12), qui est fixé au côté interne (39) du deuxième élément de porte (32), de façon à ce que la tige de guidage (68) puisse être rétractée, lors de la fermeture du deuxième élément de porte (32), dans la rainure de guidage (67) et y soit guidée de manière forcée lors du déplacement, plus particulièrement du pivotement, de la partie de commande (48) jusqu'à sa position interne (49), et à ce que la tige de guidage (68) soit capturée, lors de l'ouverture du deuxième élément de porte (32), dans la rainure de guidage (67) et puisse y être guidée de manière forcée, lors du déplacement, plus particulièrement du pivotement, de la partie de commande (48) jusqu'à sa position externe (50) puisse être sortie, dans la position externe (50) de la partie de commande (48), hors de la rainure de guidage (67).

2. Armoire d'angle (11) selon la revendication 1, **caractérisée en ce que** l'élément de couplage (102) soit fixé de manière amovible au côté interne (39) du deuxième élément de porte (32).

3. Armoire d'angle (11) selon l'une des revendications précédentes, **caractérisée en ce que** des moyens de blocage (79) sont prévus, par l'intermédiaire desquels la partie de commande (48) peut être bloquée dans sa position externe (50) lorsque le deuxième élément de porte (32) n'est pas couplé, les moyens de blocage (79) étant conçus de façon à ce que, lors du couplage du deuxième élément de porte (32) et de la partie de commande (48), un détachement du blocage permettant un mouvement de la partie de commande (48) ait lieu, grâce au fait que, sur la partie de commande (48), sur son côté externe (72), une surface de butée, agissant dans la position externe (50) de la partie de commande (48), est réalisée pour le deuxième élément de porte (32) et grâce au fait que les moyens de blocage (79) comprennent un élément de réglage (86) qui est guidée de manière mobile sur la partie de commande (48) entre une position de blocage (84) adoptée dans la position externe (50) de la partie de commande (48) lorsque le deuxième élément de porte (32) n'est pas couplée et une position de libération (85) et qui peut être mis, grâce à la rétraction de la tige de guidage (68) dans la rainure de guidage (67), dans la position de libération (85).

4. Armoire d'angle (11) selon la revendication 3, **caractérisée en ce que** l'élément de réglage (86) est conçu comme un curseur de réglage qui peut être déplacé de manière linéaire entre la position de blocage (84) et la position de libération (85).

5. Armoire d'angle (11) selon la revendication 3, **caractérisée en ce que** l'élément de réglage (86) comprend une butée de blocage (90) qui, dans la position de blocage (84), est en contact avec une contre-butée (63) réalisée sur la partie de base (47) et provoque un blocage de la capacité de mouvement de la partie de commande (48).

6. Armoire d'angle (11) selon la revendication 4 ou 5, **caractérisée en ce que** la contre-butée (63) sur la partie de base (47) fait partie d'un contour de réglage (61) pour le guidage de la butée de blocage (90) hors de la position de blocage (84).

7. Armoire d'angle (11) selon l'une des revendications 4 à 6, **caractérisée en ce que**, à l'élément de réglage (86) correspondent des moyens de rappel (91) qui maintiennent l'élément de réglage (86) dans la position de blocage (84) lorsque le deuxième élément de porte (32) n'est pas couplé.

8. Armoire d'angle (11) selon l'une des revendications 4 à 7, **caractérisée en ce que** l'élément de réglage (86) comprend une ouverture d'emboîtement (88), plus particulièrement en forme d'encoche, qui est alignée, dans la position de blocage (84) de l'élément de réglage (86) avec la portion d'embouchure (80) de la rainure de guidage (67) pour l'emboîtement de la tige de guidage (68).

9. Armoire d'angle (11) selon l'une des revendications précédentes, **caractérisée en ce qu'**un dispositif d'amortissement correspondant à la partie de commande (48) est prévu pour l'amortissement du mouvement de la partie de commande (48) de la position externe (50) vers la position interne (49).

10. Armoire d'angle (11) selon la revendication 9, **caractérisée en ce que** le dispositif d'amortissement comprend un amortisseur rotatif (66).

11. Armoire d'angle (11) selon la revendication 10, **caractérisée en ce que** l'amortisseur rotatif (66) comprend un piston rotatif logé de manière rotative, auquel correspond une roue dentée (96) pour l'application du mouvement de rotation et la partie de commande (48) comprenant un segment à crémaillère (97) qui est engrené ou peut être engrené avec la roue dentée (96).

12. Armoire d'angle (11) selon la revendication 11, **caractérisée en ce que** le segment de crémaillère (97) présente la forme d'un coude.

13. Armoire d'angle (11) selon l'une des revendications précédentes, **caractérisée en ce que** l'armoire d'angle (11) est une armoire d'angle de cuisine.

14. Armoire d'angle (11) selon l'une des revendications précédentes, **caractérisée en ce que**, dans la position de fermeture (28), des côtés externes (42, 43), éloignés de l'espace interne (24), des deux éléments de porte (30, 32) forment un angle externe α qui, dans la position de fermeture (28), est de l'ordre de 45° à 180° et qui est variable lors de l'ouverture de la porte d'armoire d'angle (27), un dispositif de limitation d'angle de pivotement (98), agissant entre les deux éléments de porte (30, 32), étant prévu, grâce auquel le domaine de pivotement des deux éléments de porte (30, 32) est limité à un angle externe maximal a, qui est de l'ordre de 45° à 180°.

15. Armoire d'angle (11) selon la revendication 14, **caractérisée en ce que** l'angle externe α est, dans la position de fermeture (28), de 90° et **en ce que** l'angle externe maximal α est de l'ordre de 120° à 130° ou est de 125°.
